# EUROPÄISCHE PATENTSCHRIFT

(11) **EP 0 850 705 B1**
(45) Veröffentlichungstag und Bekanntmachung des Hinweises auf die Patenterteilung: **20.02.2002**
(21) Anmeldenummer: 97119206.7
(22) Anmeldetag: 04.11.1997
(51) Int. Cl.: B21D 3/10

(54) **Biegerichtmaschine**
Straightening machine
Machine à dresser

(30) Priorität: 20.11.1996 DE 19647894
(43) Veröffentlichungstag der Anmeldung: 01.07.1998
(73) Patentinhaber: KBH Produktions-Automation GmbH & Co. Vertriebs-KG, 65205 Wiesbaden-Delkenheim (DE); Eitel Presses, Inc., Orwigsburg, PA 17961 (US)
(72) Erfinder: Kubik, Frantisek, 65205 Wiesbaden-Delkenheim (DE)
(74) Vertreter: Quermann, Helmut, Dipl.-Ing.

(56) Entgegenhaltungen:
- CH-A- 117 816
- DE-C- 4 215 795
- PATENT ABSTRACTS OF JAPAN vol. 009, no. 124 (M-383), 29.Mai 1985 -& JP 60 009598 A (YAMADA DOBII:KK), 18.Januar 1985,

## Beschreibung

Die Erfindung betrifft eine Biegerichtmaschine für längliche Werkstükke, mit auf einem Maschinentisch angeordneten Werkstückaufnahmen zum Erfassen des Werkstücks, mit mindestens zwei in Abstand auf dem Maschinentisch angeordneten Richtunterlagen zum Abstützen des Werkstücks in seiner Längsrichtung, mit mindestens einem zwischen den Richtunterlagen angeordneten Richtstempel zum Einwirken auf das Werkstück, sowie mit einer mittels eines Antriebes in Richtung des Werkstückes und von diesem weg verstellbaren Betätigungsvorrichtung, die den Richtstempel aufnimmt, wobei die Betätigungsvorrichtung als Brücke ausgebildet ist, die den Richtstempel in der vertikalen Flucht des Werkstückes aufnimmt und mittels des Antriebes die Brücke in einer vertikalen Ebene verstellbar ist, wobei ferner die Brücke in einem maschinenfesten Bauteil relativ zu diesem beweglich gelagert ist.

Aus der CH-A-117 816 ist eine Biegerichtmaschine der genannten Art bekannt. Sie weist zwei in Abstand auf einem verfahrbaren Maschinentisch angeordnete Richtunterlagen zum Abstützen des Werkstückes in seiner Längsrichtung auf. Den Maschinentisch durchsetzen zwei Zugsäulen, die mit unterhalb des Maschinentisches angeordneten beaufschlagbaren und festsetzbaren Kniehebelgestängen zusammenwirken, so daß die Zugsäulen in deren Längsrichtung bewegt werden können. Oberhalb des Maschinentisches nehmen die Zugsäulen eine Brücke auf, die eine manuell zustellbare Spindel durchsetzt. Diese nimmt einen Richtstempel in der vertikalen Flucht des Werkstücks auf. Bei dieser Maschine kann der zum Biegerichten erforderliche Arbeitsdruck, je nachdem die eine oder die andere Erzeugungsart für den jeweils auszuführenden Arbeitsprozess wirtschaftlicher ist, entweder durch Vorschrauben der Spindel bei festgesetztem Kniehebelgestänge oder durch Einwirkung auf das Kniehebelgestänge, ohne Vorschrauben der Spindel erzeugt werden. Die verfahrbare Ausbildung des Maschinentisches ermöglicht es, deren Standort zu verändern.

Eine weitere Biegerichtmaschine ist aus der DE 42 15 795 C1 bekannt. Bei dieser ist die Betätigungsvorrichtung als Schwenkvorrichtung ausgebildet. Sie weist einen zweiarmigen Hebel auf, der in der Mitte in einem auf dem Maschinentisch angeordneten Schwenklager gelagert ist, wobei am freien Ende des einen Arms über einen Schwenkkopf die Verbindung mit dem Richtstempel erfolgt und am freien Ende des anderen Arms der Antrieb angreift.

Es ist Aufgabe der vorliegenden Erfindung, eine Biegerichtmaschine der Art gemäß CH-A-117 816 so weiter zu bilden, daß bei einfacher Bauweise ein exaktes, richtungsgenaues Biegerichten des Werkstückes gewährleistet ist. Das Bauteil, das den Richtstempel aufnimmt und relativ zum Maschinentisch beweglich angeordnet ist, soll einfach in diesem gelagert sein und beim Biegerichten der Richtstempel, unabhängig von dem Durchmesser des jeweiligen Werkstückes, eine symmetrische Belastung auf das Werkstück ausüben. Die Belastung soll aus einer exakten Richtung, konkret nur von oben aufgebracht werden.

Gelöst wird die Aufgabe bei einer Biegerichtmaschine der eingangs genannten Art dadurch, daß die Werkstückaufnahmen zum drehbaren Erfassen der Enden des Werkstücks dienen, wobei die Brücke Schenkel, die neben dem Maschinentisch angeordnet sind, sowie einen, die Schenkel verbindenden, oberhalb des Maschinentisches angeordneten Steg, der den Richtstempel aufnimmt, aufweist, die Brücke im Bereich ihrer Schenkel federnd gelagert ist, der Antrieb als stationär gelagerte Elemente einen Motor und eine von diesen angetriebene Welle, sowie mindestens eine mit der Welle drehfest verbundene Kurvenscheibe aufweist, die mit einem Ansatz der Brücke zusammenwirkt, sowie mittels der mindestens einen Kurvenscheibe der Richtstempel in Richtung des Werkstückes zustellbar und mittels mindestens einer entgegen dieser Zustellrichtung des Richtstempels wirksamen Feder der Richtstempel vom Werkstück weg bewegbar ist.

Unter vertikalen Flucht wird dabei bei einem rotationssymmetrischen Werkstück dessen Achse verstanden.

Die Betätigungsvorrichtung in Art der Brücke ist geeignet, auf einfache Art und Weise den Richtstempel aufzunehmen und ausschließlich in einer definierten, vertikalen Richtung relativ zum Maschinentisch verstellbar. Dies bedingt, daß von dem Richtstempel nur eine Belastung von oben in das Werkstück eingeleitet werden kann, unabhängig davon, welchen Durchmesser das Werkstück aufweist. Es kann damit auf einfache Art und Weise eine symmetrische Belastung in das Werkstück eingeleitet werden. Gemäß einem Merkmal der Erfindung ist vorgesehen, daß die Brücke Schenkel aufweist, die neben dem Maschinentisch angeordnet sind, sowie einen die Schenkel verbindenden, oberhalb des Maschinentisches angeordneten Steg, der den Richtstempel aufnimmt. In einfachster Gestaltung besitzt die Brücke zwei Schenkel, die der Steg verbindet. Der Steg kann auch als horizontal angeordnete, viereckige Platte ausgebildet sein, in deren Ecken die vertikal positionierten Schenkel angreifen. Die Brücke ist in diesem Fall in Art eines Tisches ausgebildet, der mit vier Beinen versehen ist.

Der Vorteil der federnden Lagerung der Brücke ist darin zu sehen, daß der Antrieb ausschließlich dem Zweck dient, den in der Brücke gelagerten Richtstempel in Richtung des Werkstückes zu verfahren, und dies entgegen der Kraft der einen oder mehreren Federn, die zwischen der Grundplatte und der Brücke angreifen. Grundsätzlich könnte die Brücke auch im Maschinentisch federnd gelagert sein.

Der Antrieb weist als stationär gelagerte Elemente einen Motor und eine von diesem angetriebene Welle, sowie mindestens eine mit der Welle drehfest verbundene Kurvenscheibe auf, die mit einem Ansatz der Brücke zusammenwirkt. Die Verstellung der Brückenplatte erfolgt damit mittels der angetriebenen Kurvenscheibe, die mit dem brückenseitigen Ansatz zusammenwirkt. Grundsätzlich ist eine derartige bauliche Gestaltung geeignet, sowohl die Absenkbewegung als auch die Anhebbewegung der Brücke zu erzeugen. Liegt der Ansatz außen an der Kurvenscheibe an und wirkt eine Rückstellkraft ausübende Feder auf die Brücke, stellt die Feder sicher, daß der Ansatz immer an der Kurvenscheibe anliegt und entsprechend der jeweiligen Winkelstellung der Kurvenscheibe mehr oder weniger angehoben bzw. abgesenkt ist. Es ist aber auch denkbar, die Scheibe mit einer kurvenförmig angeordneten Nut zu versehen, in die der Ansatz, in Breitenrichtung der Nut gesehen, im wesentlichen spielfrei eingreift. Entsprechend der Winkelstellung der Kurvenscheibe wird der Ansatz, der die Verbindung zur Brücke herstellt, aktiv angehoben oder abgesenkt. Zweckmäßig ist der Ansatz als Rolle ausgebildet, so daß die Relativbewegung zwischen Ansatz und Kurvenscheibe weitgehend reibungsfrei erfolgen kann.

Eine baulich besonders einfache Gestaltung sieht vor, daß die Welle im Maschinentisch drehbar gelagert ist und auf gegenüberliegenden Seiten des Maschinentisches Kurvenscheiben drehfest mit der Welle verbunden sind, die mit den Ansätzen zusammenwirken.

Sofern vorhanden, sollten die das Anheben der Brücke bewirkenden Federelemente als Druckfedern ausgebildet sein, die zwischen jedem Schenkel der Brücke und der Grundplatte angeordnet sind.

Weitere Merkmale der Erfindung sind in den Unteransprüchen, der Beschreibung der Figuren und in den Figuren selbst dargestellt.

In den Figuren ist die Erfindung anhand eines Ausführungsbeispieles dargestellt, ohne auf dieses beschränkt zu sein. Es zeigt in schematischer Darstellung:
- Figur 1: die erfindungsgemäße Biegerichtmaschine in einer Vorderansicht und
- Figur 2: die Biegerichtmaschine in einer Seitenansicht (Ansicht X gemäß Figur 1).

Auf dem Boden liegt eine Grundplatte 2 auf, auf der ihrerseits eine im wesentlichen quaderförmiger Maschinentisch 3 aufliegt und mit der Grundplatte 2 verbunden ist. Der Maschinentisch 3 nimmt im Bereich seiner oberen, horizontalen Fläche 4 zwei Werkstückaufnahmen 5 auf. Diese dienen dem drehbaren Erfassen der Enden 6 eines Werkstückes 7, das beispielsweise als Zylinderstab ausgebildet ist. Die Werkstückaufnahmen 5 haben beispielsweise die Gestalt von Pinolen mit Körnerspitzen 8, die in entsprechende Ansenkungen in den Enden des Werkstückes 7 eingreifen. Zwischen den Werkstückaufnahmen 5 ist der Maschinentisch im Bereich seiner oberen Fläche 4 mit zwei in Abstand zueinander angeordneten Richtunterlagen 9 zum Abstützen des Werkstückes 7 in seiner Längsrichtung angeordnet. In der Mitte zwischen den beiden Richtunterlagen 9 befindet sich ein im Maschinentisch 3 gelagertes Meßgerät 10 zum Ermitteln der Durchbiegung des Werkstückes 7.

Unterhalb der Richtunterlagen 9 ist im Maschinentisch 3 eine Welle 11 drehbar und dabei axial festgelegt gelagert. Die Drehachse 12 der Welle 11 ist parallel zur Drehachse 13 des Werkstückes 7 und unterhalb dieser angeordnet. Die Welle 11 ragt beidseitig aus dem Maschinentisch 3 und nimmt in unmittelbarer Nachbarschaft des Maschinentisches 3 auf jeder Seite eine Kurvenscheibe 14 drehfest auf. Die Welle 11 ist im Bereich eines Endes mittels eines Antriebes 15 antreibbar, der einen Elektromotor und ein Untersetzungsgetriebe aufweist. Der Antrieb 15 ist über einen Flansch 16 in der Grundplatte 2 gelagert.

Den Maschinentisch 3 umgibt eine Brücke 17. Diese weist eine parallel zur oberen Fläche 4 des Maschinentisches 3 angeordnete rechteckige Platte 18 auf, sowie vier Schenkel 19, die im Bereich der Ecken der Platte 18 mit dieser verbunden sind. Mittels oberhalb der Platte 18 angeordneter Rippen 20 ist die Platte 20 biegesteif ausgebildet. Die Schenkel 19 der Brücke 17 sind in den Eckbereichen des quaderförmigen Maschinentisches 3 angeordnet und stützen sich über zwischen den Schenkeln 19 und der Grundplatte 2 angeordnete Druckfedern 21 auf der Grundplatte 2 ab. Die unteren Enden der Schenkel 19 sind dabei in Manschetten 22 geführt, die mit der Grundplatte 2 verbunden sind und die unteren Bereiche der Schenkel 19 überdecken. Die der jeweiligen Kurvenscheibe 14 zugeordneten beiden Schenkel 19 der Brücke 17 sind in ihrem unteren Bereich mittels eines Steges 23 verbunden. In diesem ist eine Rolle 24 drehbar gelagert, wobei die Drehachse 25 der Rolle 24 parallel zur Drehachse 12 der Welle 11 unterhalb dieser angeordnet ist. Die die Brücke 17 beaufschlagenden Druckfedern 21 drücken die beiden mit der Brücke 17 verbundenen Rollen 24 mit ihren gekrümmten Umfangsflächen 26 gegen die gekrümmten Umfangsflächen 27 der mit diesen zusammenwirkenden Kurvenscheiben 14. Die Kurvenscheiben sind dabei so ausgebildet, daß der Zustellhub der Brücke 17 zum Ausführen des Biegerichtvorganges einem Schwenkwinkel der jeweiligen Kurvenscheibe 14 von ungefähr 270° entspricht.

Die Platte 18 der Brücke 17 nimmt in der vertikalen Flucht des Werkstückes 7 einen zusammen mit der Brücke 7 verfahrbaren Richtstempel 28 auf. Dieser ist in vertikaler Flucht zwischen den beiden Richtunterlagen 9 angeordnet und symmetrisch zu der durch die Achsen 12 von Welle 11 und Achse 13 von Werkstück 7 verlaufenden Ebene 29 positioniert. So ist sichergestellt, daß beim vertikalen Bewegen der Brücke 17 der Richtstempel 28 immer exakt von oben auf das Werkstück 7 einwirkt, unabhängig davon, welchen Durchmesser das Werkstück aufweist.

Die Figuren veranschaulichen die Ausführungsform der erfindungsgemäßen Biegerichtmaschine in einer stark vereinfachten Darstellung. Es versteht sich ohne weiteres, daß diese Maschine im Rahmen der Erfindung vielfältig modifiziert sein kann. So sind zweckmäßig die Richtunterlage 9 und der Richtstempel 28 in Längsrichtung des Werkstückes 7 verschiebbar, es kann ein zusätzlicher Antrieb zum Drehen des Werkstückes vorgesehen sein und es kann die Zustellbewegung der Brücke statt über Kurvenscheiben auch durch andere geeignete Mittel erfolgen.

## Patentansprüche

1. Biegerichtmaschine für längliche Werkstücke (7), mit auf einem Maschinentisch (3) angeordneten Werkstückaufnahmen (5) zum Erfassen des Werkstückes (7), mit mindestens zwei in Abstand auf dem Maschinentisch (3) angeordneten Richtunterlagen (9) zum Abstützen des Werkzeuges (7) in seiner Längsrichtung, mit mindestens einem zwischen den Richtunterlagen (9) angeordneten Richtstempel (28) zum Einwirken auf das Werkstück (7), sowie mit einer mittels eines Antriebs (15) in Richtung des Werkzeuges (7) und von diesem weg verstellbaren Betätigungsvorrichtung (17), die den Richtstempel (28) aufnimmt, wobei die Betätigungsvorrichtung als Brücke (17) ausgebildet ist, die den Richtstempel (28) in der vertikalen Flucht (29) des Werkstückes (7) aufnimmt und mittels des Antriebes (15) die Brücke (17) in einer vertikalen Ebene (29) verstellbar ist, wobei ferner die Brücke (17) in einem maschinenfesten Bauteil (2) relativ zu diesem beweglich gelagert ist, **dadurch gekennzeichnet, daß** die Werkstückaufnahmen (5) zum drehbaren Erfassen der Enden des Werkstücks (7) dienen, wobei die Brücke (17) Schenkel (19), die neben dem Maschinentisch (3) angeordnet sind, sowie einen, die Schenkel (19) verbindenden, oberhalb des Maschinentisches (3) angeordneten Steg (18), der den Richtstempel (28) aufnimmt, aufweist, die Brücke (17) im Bereich ihrer Schenkel (19) federnd gelagert ist, der Antrieb als stationär gelagerte Elemente einen Motor und eine von diesen angetriebene Welle (11), sowie mindestens eine mit der Welle (11) drehfest verbundene Kurvenscheibe (14) aufweist, die mit einem Ansatz (24) der Brücke (17) zusammenwirkt, sowie mittels der mindestens einen Kurvenscheibe (14) der Richtstempel (28) in Richtung des Werkstückes (7) zustellbar und mittels mindestens einer entgegen dieser Zustellrichtung des Richtstempels (28) wirksamen Feder (21) der Richtstempel (28) vom Werkstück (7) weg bewegbar ist.

2. Maschine nach Anspruch 1, **dadurch gekennzeichnet, daß** die Brücke (17) in einer den Maschinentisch (3) aufnehmenden Grundplatte (2) relativ zur Grundplatte beweglich gelagert ist.

3. Maschine nach Anspruch 2, **dadurch gekennzeichnet, daß** die Brücke (17) im Bereich ihrer Schenkel (19) federnd in der Grundplatte (2) gelagert ist.

4. Maschine nach einem der Ansprüche 1 bis 3, **dadurch gekennzeichnet, daß** der Antrieb ein Getriebe (15) aufweist, das den Motor mit der Welle (11) verbindet.

5. Maschine nach einem der Ansprüche 1 bis 4, **dadurch gekennzeichnet, daß** der Ansatz (24) als Rolle ausgebildet ist.

6. Maschine nach einem der Ansprüche 1 bis 5, **dadurch gekennzeichnet, daß** die Welle (11) im Maschinentisch (3) drehbar gelagert ist und auf gegenüberliegenden Seiten des Maschinentisches (3) Kurvenscheiben (14) drehfest mit der Welle (11) verbunden sind, wobei die Kurvenscheiben (14) mit den Ansätzen (24) zusammenwirken.

7. Maschine nach einem der Ansprüche 1 bis 6, **dadurch gekennzeichnet, daß** zwischen jedem Schenkel (19) der Brücke (17) und der Grundplatte (2) eine Druckfeder (21) angeordnet ist.

8. Maschine nach einem der Ansprüche 1 bis 7, **dadurch gekennzeichnet, daß** der Zustellhub der Brücke (17) einem Schwenkwinkel der Kurvenscheibe (14) von mehr als 180°, insbesondere 270°, entspricht.

9. Maschine nach einem der Ansprüche 1 bis 8, **dadurch gekennzeichnet, daß** die Brücke (17) senkrecht zu ihrer Stellrichtung geführt ist, insbesondere mittels Manschetten (22).

10. Maschine nach einem der Ansprüche 1 bis 9, **dadurch gekennzeichnet, daß** der Motor als Elektromotor ausgebildet ist.

11. Maschine nach einem der Ansprüche 1 bis 10, **dadurch gekennzeichnet, daß** der Motor stationär in der Grundplatte (2) der Maschine gelagert ist.

## Claims

1. Straightening machine for elongate workpieces (7), having workpiece locators (5) for gripping the workpiece which are arranged on a machine table (3), having at least two straightening substrates (9) arranged spaced apart on the machine table (3) for supporting the workpiece (7) in its longitudinal direction, having at least one straightening punch (28) arranged between the straightening substrates (9), for operating on the workpiece (7), and having an actuating device (17) which is adapted to be adjusted towards and away from the workpiece (7) by means of a drive (15) and which locates the straightening punch (28), the actuating device being constructed in the form of a bridge (17) which locates the straightening punch (28) in vertical alignment (29) with the workpiece (7) and the bridge (17) is adapted to be adjusted in a vertical plane (29) by means of the drive (15), the bridge (17) also being mounted in a component (2) permanently installed on the machine and movable relative to said component,
**characterised in that** the workpiece locators (5) are used to rotatably grip the ends of the workpiece (7), the bridge (17) incorporating legs (19) which are arranged alongside the machine table (3), and a crosspiece (18) which connects the legs (19), locates the straightening punch (28) and is arranged above the machine table (3), the bridge (17) being resiliently mounted in the region of its legs (19), the drive in the form of fixedly mounted elements incorporating a motor and a shaft (11) driven by said elements, as well as at least one cam disk (14) which is joined in a non-rotatable manner to the shaft (11) and which cooperates with a shoulder (24) of the bridge (17), and the straightening punch (28) being adapted to be moved towards the workpiece (7) by means of the at least one cam disk (14) and the straightening punch (28) being adapted to be moved away from the workpiece (7) by means of at least one spring (21) operative in the opposite direction to this straightening punch (28) approach direction.

2. Machine according to claim 1, **characterised in that** the bridge (17) is mounted in a base plate (2) accommodating the machine table (3), in a movable manner relative to the base plate.

3. Machine according to claim 2, **characterised in that** the bridge (17) is resiliently mounted in the base plate (2), in the region of the legs (19) thereof.

4. Machine according to any of claims 1 to 3, **characterised in that** the drive incorporates a gearbox (15) which connects the motor to the shaft (11).

5. Machine according to any of claims 1 to 4, **characterised in that** the shoulder (24) is constructed in the form of a roller.

6. Machine according to any of claims 1 to 5, **characterised in that** the shaft (11) is rotatably mounted in the machine table (3) and on opposite sides of the machine table (3) cam disks (14) are joined in a non-rotatable manner to the shaft (11), the cam disks (14) cooperating with the shoulders (24).

7. Machine according to any of claims 1 to 6, **characterised in that** a compression spring (21) is arranged between each leg (19) of the bridge (17) and the base plate (2).

8. Machine according to any of claims 1 to 7,
**characterised in that** the approach travel of the bridge (17) corresponds to a pivoting angle of the cam disk (14) of more than 180°, more particularly 270°.

9. Machine according to any of claims 1 to 8, **characterised in that** the bridge (17) is guided perpendicularly to its direction of adjustment, in particular by means of sleeves (22).

10. Machine according to any of claims 1 to 9, **characterised in that** the motor is in the form of an electric motor.

11. Machine according to any of claims 1 to 10, **characterised in that** the motor is mounted in a fixed manner in the base plate (2) of the machine.

## Revendications

1. Machine à cintrer et à dresser pour pièces d'usinage (7) oblongues, avec des logements pour pièces d'usinage (5) disposés sur une table de machine (3) pour saisir la pièce d'usinage (7), avec au moins deux supports de dressage (9) disposés à distance sur la table de machine (3) pour soutenir l'outil (7) dans le sens de sa longueur, avec au moins un poinçon de dressage (28) disposé entre les supports de dressage (9) pour agir sur la pièce d'usinage (7), ainsi qu'avec un dispositif d'actionnement (17) pouvant être approché et éloigné de l'outil (7) à l'aide d'une commande (15), qui accueille le poinçon de dressage (28), le dispositif d'actionnement étant conçu comme un pont (17) qui accueille le poinçon de dressage (28) dans l'alignement (29) vertical de la pièce d'usinage (7) et le pont (17) pouvant être déplacé sur un plan vertical (29) au moyen de la commande (15), le pont (17) étant par ailleurs logé dans un composant de construction (2) fixe de la machine de manière mobile par rapport à celui-ci, **caractérisée en ce que** les logements pour pièces d'usinage (5) servent à la saisie rotative des extrémités de la pièce d'usinage (7), le pont (7) accueillant des branches (19), qui sont disposées à côté de la table de machine (3), ainsi qu'une barrette (18) reliant les branches (19) et située au-dessus de la table de machine (3), qui accueille le poinçon de dressage (28), le pont (17) étant monté sur ressort dans la zone de ses branches (19), la commande présentant, comme éléments fixes, un moteur et un arbre (11) commandé par ces derniers, ainsi qu'au moins un disque à came (14) relié à l'arbre (11) de manière résistante à la torsion, qui interagit avec un épaulement (24) du pont (17), ainsi que le poinçon de dressage (28) pouvant être approché en direction de la pièce d'usinage (7) au moyen d'au minimum un disque à came (14) et le poinçon de dressage (28) pouvant être éloigné de la pièce d'usinage (7) à l'aide d'au minimum un ressort (21) agissant en sens inverse de ce rapprochement du poinçon de dressage (28).

2. Machine conformément à la revendication 1, **caractérisée en ce que** le pont (17) est logé dans une plaque de base (2) accueillant la table de machine (3) de manière mobile par rapport à la plaque de base.

3. Machine conformément à la revendication 2, **caractérisée en ce que** le pont (17) est monté sur ressort dans la plaque de base (2) dans la zone de ses branches (19).

4. Machine conformément à l'une des revendications 1 à 3, **caractérisée en ce que** la commande présente un engrenage (15) qui relie le moteur à l'arbre (11).

5. Machine conformément à l'une des revendications 1 à 4, **caractérisée en ce que** l'épaulement (24) est conçu comme un rouleau.

6. Machine conformément à l'une des revendications 1 à 5, **caractérisée en ce que** l'arbre (11) est disposé de manière rotative dans la table de machine (3) et que des disques à came (14) sont reliés à l'arbre (11) de manière résistante à la torsion sur des faces opposées de la table de machine (3), les disques à came (14) interagissant avec les épaulements (24).

7. Machine conformément à l'une des revendications 1 à 6, **caractérisée en ce qu'**un ressort à pression (21) est disposé entre chaque branche (19) du pont (17) et de la plaque de base (2).

8. Machine conformément à l'une des revendications 1 à 7, **caractérisée en ce que** la course d'approche du pont (17) correspond à un angle de rotation du disque à came (14) de plus de 180 °, notamment 270°.

9. Machine conformément à l'une des revendications 1 à 8, **caractérisée en ce que** le pont (17) est conduit perpendiculairement à son sens de stationnement, notamment au moyen de manchettes (22).

10. Machine conformément à l'une des revendications 1 à 9, **caractérisée en ce que** le moteur est conçu comme un moteur électrique.

11. Machine conformément à l'une des revendications 1 à 10, **caractérisée en ce que** le moteur est logé de manière fixe dans la plaque de base (2) de la machine.
